# EUROPÄISCHE PATENTSCHRIFT

(11) **EP 3 197 812 B1**
(45) Veröffentlichungstag und Bekanntmachung des Hinweises auf die Patenterteilung: **15.08.2018**
(21) Anmeldenummer: 15763852.9
(22) Anmeldetag: 03.09.2015
(51) Int. Cl.: B66B 1/32, B66B 5/18

(54) **AUFZUGBREMSE**
ELEVATOR BRAKE
FREIN D'ASCENSEUR

(30) Priorität: 24.09.2014 EP 14186210
(43) Veröffentlichungstag der Anmeldung: 02.08.2017
(73) Patentinhaber: Inventio AG, 6052 Hergiswil (CH)
(72) Erfinder: BITZI, Raphael, CH-6006 Luzern (CH); MEIER, Tobias, CH-5627 Besenbüren (CH)
(86) Internationale Anmeldenummer: PCT/EP2015/070147
(87) Internationale Veröffentlichungsnummer: WO 2016/045932

(56) Entgegenhaltungen:
- EP-A1- 1 323 660
- EP-A1- 1 671 912
- EP-A1- 2 058 262
- WO-A1-2008/146383
- US-A- 3 115 956
- US-A- 5 791 442

## Beschreibung

Die vorliegende Erfindung betrifft eine Aufzugbremse mit einer Betätigungseinrichtung zum Bremsen und Halten einer Aufzugskabine in einer Aufzugsanlage, eine entsprechend ausgeführte Aufzugsanlage und ein Verfahren zum Rückstellen und anschliessenden Halten einer Aufzugsbremse in einer Bereitschaftsstellung.

Die Aufzugsanlage dient dem im Wesentlichen vertikalen Transport von Personen und Gütern über mehrere Etagen eines Gebäudes. Die Aufzugsanlage umfasst dazu zumindest eine Aufzugskabine. Diese Aufzugskabine ist mittels Führungsschienen geführt uns sie wird mittels einer Aufzugsmaschine entlang dieser Führungsschienen verfahren. Weiter verfügt die Aufzugsanlage über zumindest eine Aufzugsbremse.

Die Aufzugsbremse erfüllt unterschiedliche Anforderungen. Im Regelfall ist die Aufzugsbreme als Haltebremse verwendet, welche die Aufzugskabine während einer Stillstandphase festhält. Stillstandphasen treten auf, wenn die Aufzugskabine in einer Haltestelle steht und der Antriebsmotor abgeschaltet ist oder wenn die Aufzugsanlage ausser Betrieb ist. Zusätzlich wird die Aufzugsbremse auch als Notbremse eingesetzt, um die Aufzugskabine im Fehlerfall abzubremsen und stillzusetzen. Derartige Fehlerfälle sind beispielsweise ein unerwartetes Betätigen einer Türe des Aufzugs während einer Fahrt oder auch ein Defekt eines kritischen elektronischen Bauteils, usw. Im Weiteren werden Aufzugsbremsen auch als sogenannte Fangbremsen eingesetzt. Fangbremsen haben beispielsweise die Aufgabe die Aufzugskabine bei einem Reissen von Tragmitteln abzubremsen und zu halten.

Abhängig von der Art der Anforderung muss die Aufzugsbremse sanft zur Wirkung gebracht werden oder sie muss beispielsweise bei einem Reissen der Tragmittel sehr schnell zur Wirkung gebracht werden. Auch eine geforderte Bremsleistung ist je nach Anforderung unterschiedlich. Üblicherweise sind deswegen unterschiedliche Bremsen im Aufzug eingebaut. So ist beispielsweise eine üblicherweise elektromagnetische Haltebremse beim Antrieb zusammen mit einer Fangvorrichtung an der Aufzugskabine verwendet. Die elektromagnetische Haltebremse ist hierbei als Halte- und Notbremse und die Fangvorrichtung ist als Fangbremse eingesetzt.
Aus der Anmeldung EP1671912 ist eine an der Aufzugskabine eingesetzte Bremse bekannt, die im Bedarfsfall alle drei Bremsfunktionen wahrnehmen kann.

Aus der europäische Veröffentlichung EP2058262 ist eine weitere Bremse bekannt, welche einerseits eine kontrollierte Einstellung einer Lüftkraft ermöglicht und welche andererseits durch Ausklinken des Lüftapparates eine schnelle Bremsung ermöglicht.

Aus US5791442 ist eine weitere Bremse bekannt, die auch in einer Aufzugsanlage verwendbar ist. Hierbei wird ein Bremskörper magnetisch mittels Permanentmagneten offen gehalten und durch Überlagern eines elektromagnetischen Magnetfeldes betätigt. Mehrere derartige Magnetsysteme können nebeneinander angeordnet sein. Dies bedingt eine aufwändige Ansteuerung.

US3115956A offenbart eine Aufzugbremse zum Bremsen und Halten einer Aufzugskabine in einer Aufzugsanlage, mit einer ersten Betätigungseinrichtung zum Betätigen eines ersten Bremsbelags, wobei die erste Betätigungseinrichtung zumindest eine erste Zustelleinrichtung und einen Energiespeicher beinhaltet, wobei der Energiespeicher ein Federspeicher ist und wobei diese erste Zustelleinrichtung eine elektro- magnetische Halte- oder Klinkeneinrichtung umfasst, welche den Energiespeicher in geladenem Zustand halten und im Bedarfsfall freigeben kann,

WO2008146383A1 und EP1323660A1 zeigen weitere Aufzugbremsen zum Bremsen und Halten einer Aufzugskabine in einer Aufzugsanlage, mit einer ersten Betätigungseinrichtung zum Betätigen eines ersten Bremsbelags, wobei die erste Betätigungseinrichtung zumindest eine erste Zustelleinrichtung und einen Energiespeicher beinhaltet.

Dementsprechend stellt sich eine Aufgabe eine Aufzugsbremse bereitzustellen, die zumindest die drei genannten Bremsfunktionen wahrnehmen kann und die einfach angesteuert werden kann.

Diese Aufgabe wird durch eine erfindungsgemässe Aufzugbremse zum Bremsen und Halten einer Aufzugskabine in einer Aufzugsanlage, mit einer ersten Betätigungseinrichtung zum Betätigen eines ersten Bremsbelags gelöst. Dabei beinhaltet die erste Betätigungseinrichtung zumindest eine erste Zustelleinrichtung und einen Energiespeicher, wobei der Energiespeicher ein Federspeicher ist und wobei diese erste Zustelleinrichtung eine elektromagnetische Halte- oder Klinkeneinrichtung umfasst, welche den Energiespeicher in geladenem Zustand halten und im Bedarfsfall freigeben kann.

Dies ist vorteilhaft, da eine Halte- oder Klinkeneinrichtung mittels einer Klinke hervorragend geeignet ist, um eine Einrichtung mit wenig Kraft zu halten und bei Bedarf schnell freizugeben. Eine Verwendung eines Elektromagneten zum Halten oder zum Auslösen der Klinke ist eine erprobte und kostengünstige Lösung. Dabei ist sowohl eine aktive Rückhaltung (Fail-safe) oder eine passive Rückhaltung machbar. Bei einer aktiven Rückhaltung hält der bestromte Elektromagnet die Klinke im Eingriff und bei Wegfall gibt die Klinke den Energiespeicher frei.

Dies ist von Vorteil, da bei einem Wegfall der elektrischen Versorgung oder einem Drahtbruch, etc. die Klinke selbsttätig freigegeben wird. Bei einer passiven Rückhaltung ist die Klinke bei nicht-bestromtem Elektromagnet im Eingriff und zur Freigabe der Klinke wird der Elektromagnet zumindest kurzzeitig bestromt, um die Klinke freizugeben. Diese Variante kann mit wenig elektrischer Energie betrieben werden, jedoch sind spezielle Vorkehrungen zu treffen, damit beispielsweise bei einem Defekt eines Magneten dies festgestellt und geeignete Massnahmen getroffen werden können.

Eine erste Alternative zeichnet sich dadurch aus, dass die elektromagnetische Halte- oder Klinkeneinrichtung mehrere Elektromagnete beinhaltet, welche mittels einer Hebelübersetzung (L1/L2) direkt oder indirekt auf den Energiespeicher der ersten Zustelleinrichtung einwirken können, wobei zu einem Rückstellen der ersten Betätigungseinrichtung in seine gespannte Bereitschaftsstellung alle der mehreren Elektromagnete aktivierbar sind, und zum Halten der ersten Betätigungseinrichtung, insbesondere zum Halten im geladenem Zustand, eine Teilmenge der mehreren Elektromagnete aktivierbar sind.

Vorzugsweise beinhaltet die erste Betätigungseinrichtung eine erste Zustelleinrichtung mit einem Energiespeicher, wobei die erste Zustelleinrichtung bei Freigabe einer im Energiespeicher gespeicherten Energie den ersten Bremsbelag zum Bremssteg oder zur Bremsscheibe zustellt und anpresst. Die Funktionalität der ersten Betätigungseinrichtung besteht demzufolge darin, dass eine Energie bereitgestellt ist, die auf Abruf hin bereitsteht und die den ersten Bremsbelag schnell zur Wirkung bringen kann. Die erste Zustelleinrichtung kann auch als Zustellmechanik bezeichnet werden, da sie vorzugsweise oder zumindest mehrheitlich mechanische Elemente beinhaltet.

Dies ist vorteilhaft, da eine derartige Ausführung geeignet ist beispielsweise bei einem Seilriss schnell und sicher zur Wirkung gebracht zu werden und dementsprechend schnell bremsen zu können. Hierbei ist zu bemerken, dass bei einem Seilriss eine Fallgeschwindigkeit der Aufzugskabine sehr schnell ansteigt. Deswegen ist die vorgenannte Ausführung besonderes nutzbringend, da die Aufzugsbremse mittels der gespeicherten Energie beispielsweise einer gespannten Feder oder auch einer Druckpatrone sehr schnell zur Wirkung gebracht werden kann.

Vorzugsweise beinhaltet der Energiespeicher der ersten Zustelleinrichtung einen Federspeicher und der erste Bremsbelag oder ein entsprechendes Bremsgehäuse ist vorzugsweise derart gestaltet, dass der erste Bremsbelag in seiner Bereitschaftsstellung im Wesentlichen an einem Anschlag anliegt, so dass eine von der zweiten Betätigungseinrichtung über den zweiten Bremsbelag bewirkte Spannkraft über den Anschlag in ein Bremsgehäuse der Aufzugsbremse übertragen werden kann. Bei einer durch die zweite Betätigungseinrichtung initialisierten Bremsung ist somit die erste Betätigungseinrichtung nicht belastet. Sie kann dementsprechend auf eine geringe Anzahl Lastzyklen ausgelegt werden.

Eine zweite Alternative zeichnet sich dadurch aus, dass die elektromagnetische Halte- oder Klinkeneinrichtung ein Zugmittel umfasst, welches den ersten Bremsbelag in seiner gespannten Bereitschaftsstellung halten kann, welches einen Poller oder ein Spill umschlingt und welches mittels mindestens einem Elektromagnet über ein loses Ende des Zugmittels haltbar ist.
Damit kann eine Haltekraft des Elektromagneten minimiert werden.

Vorzugsweise ist eine Teilmenge der mehreren Elektromagnete ausgelegt, um den Energiespeicher in seiner gespannten Bereitschaftsstellung zu halten und so den ersten Bremsbelag in einer vorbestimmten oder einstellbaren Distanz vom Bremssteg oder der Bremsscheibe zu halten.

Vorzugsweise beinhaltet die elektromagnetische Halte- oder Klinkeneinrichtung mehrere Elektromagnete, welche mittels einer Hebelübersetzung auf den Spannbolzen und somit direkt oder indirekt auf den Federspeicher des Energiespeichers der ersten Zustelleinrichtung einwirken können. Mehrere Elektromagnete erlauben eine Verwendung kleinerer Magnete. Dies kann kostengünstiger sein und ergibt mehr Flexibilität in der Anordnung derselben. Zudem kann damit beispielsweise ein Ausfall eines einzelnen der Magneten kompensiert werden. Eine derartige elektromagnetische Halte- oder Klinkeneinrichtung kann natürlich nicht nur für die vorgängig beschriebene Aufzugsbremse verwendet werden, sondern sie können auch für andersartige Aufzugsbremsen eingesetzt werden.

In einer ergänzenden Ausführung sind die mehreren Elektromagnete ausgelegt, um den Spannbolzen und den Energiespeicher von einer betätigten Lage, bei der der erste Bremsbelag zum Bremssteg oder zur Bremsscheibe zugestellt ist, in seine gespannte Bereitschaftsstellung zurückzubewegen und so den ersten Bremsbelag zurückzusetzen. Dies bedingt natürlich eine Auslegung der Elektromagnete auf eine höhere Leistung, da effektive Spannarbeit geleistet werden muss, jedoch können die ohnehin vorhandenen Magnete verwendet werden.

Vorzugsweise ist zumindest einer der mehreren Elektromagnete als Hubmagnet ausgelegt und dieser Hubmagnet ist zumindest beim Zurückbewegen des ersten Bremsbelags in seine gespannte Bereitschaftsstellung aktiviert.

Vorzugsweise ist zumindest einer der mehreren Elektromagnete als Haftmagnet ausgelegt und dieser Haftmagnet ist beim Halten des ersten Bremsbelags in seiner gespannten Bereitschaftsstellung aktiviert.

Vorteilhafterweise ist hierbei eine Teilmenge der mehreren Elektromagnete ausgelegt, um den Spannbolzen und den Energiespeicher beziehungsweise die gespannte Feder des Federspeichers in seiner gespannten Bereitschaftsstellung zu halten und so den ersten Bremsbelag vom Bremssteg oder der Bremsscheibe in einer vorbestimmten oder einstellbaren Distanz zu halten. Die Teilmenge der mehreren Elektromagnete beinhaltet vorteilhafterweise eine vorbestimmte Anzahl Elektromagnete, wobei diese Anzahl ein einziger dieser mehreren Elektromagnete aber auch mehrere davon sein kann. Auf jeden Fall umfasst die Teilmenge nicht alle der mehreren Elektromagneten. Die Teilmenge muss selbstverständlich nicht immer dieselbe sein. Die Teilmenge kann variiert werden, womit eine Prüfung des Leistungsvermögens ermöglicht ist. Auf jeden Fall können zum Rückstellen der ersten Betätigungseinrichtung alle Magnete aktiviert werden, um eine entsprechend grosse Spannkraft zu erzeugen, während dann zum Halten lediglich wenige oder sogar nur ein einzelner - also die Teilmenge - der mehreren Elektromagneten genügt.

Vorteilhafterweise sind der oder die Magnet(e) unterschiedlich. So sind beispielsweise die zum Spannen benötigten Magnete als Hub- oder Linearmagnet gestaltet und die zum Halten benutzten Magnete sind als Haftmagnet ausgebildet. Dies hat den Vorteil, das mittels der Hubmagnete eine grosse Spannarbeit verrichtet werden kann, während zum Halten die Haftmagnete mit geringer elektrischer Energie betrieben werden können.

Vorzugsweise ist der Energiespeicher mittels eines Spannbolzens spannbar und die Halte- oder Klinkeneinrichtung wirkt auf diesen Spannbolzen ein.

Vorzugsweise umfasst die erste Betätigungseinrichtung eine erste Rückstelleinrichtung. Die erste Rückstelleinrichtung beinhaltet beispielsweise einen Spannbolzen der zumindest direkt oder indirekt auf den Energiespeicher der ersten Zustelleinrichtung einwirken kann. Dieser Spannbolzen kann in einer Ausführung entweder aktiv mittels eines pneumatischen, hydraulischen, elektromotorischen oder magnetischen Hubmittels betätigt werden oder er kann alternativ, in einer einfachen Ausführung, manuell mittels eines Spannhebels betätigt werden.

Über den Spannbolzen kann in dieser Ausführung auf jeden Fall der Energiespeicher zusammen mit der zugehörigen ersten Zustelleinrichtung und dem erste Bremsbelag in seine gespannte Bereitschaftsstellung zurückgedrückt werden.

Dies ist vorteilhaft da je nach Komfortansprüchen eine geeignete Rücksetzung der ersten Betätigungseinrichtung eingerichtet werden kann. Hierbei ist zu beachten, dass ein Seilriss in einer Aufzugsanlage eigentlich nie gebraucht wird und dass dementsprechend auch diese Funktion der Aufzugsbremse eine "Worst Case" Sicherung entsprechend einer Schwimmweste im Flugzeug darstellt. Dementsprechend kann für eine Rücksetzung dieser ersten Betätigungseinrichtung in der Regel ein entsprechender manueller Aufwand akzeptiert werden. Teilweise wird diese Schnellfunktionalität der Aufzugsbremse jedoch auch bei anderem Bedarf-Überladung, überfahren einer Haltestelle, Servicebetrieb - zum Einsatz gebracht werden. Dazu sind dann fernrücksetzbare erste Rückstelleinrichtungen unter Verwendung der genannten beispielhaften pneumatischen, hydraulischen, elektromotorischen oder magnetischen Hubmittel nützlich.

Die Erfindung betrifft auch eine dementsprechende Aufzugsanlage welche eine, entlang einer Führungsschiene verfahrbare Aufzugskabine beinhaltet, wobei die Aufzugskabine mit mindestens einer der vorgängig beschriebenen Aufzugbremsen ausgeführt ist und diese Aufzugbremse kann auf einen an der Führungsschiene angeordneten Bremssteg einwirken.

Vorteilshafterweise ist die Aufzugskabine mittels zweier Führungsschienen geführt und weist zwei Aufzugbremsen auf, wobei jede der zwei Aufzugbremsen mit einer der beiden Führungsschienen zusammenwirken kann.

Vorzugsweise ist die Aufzugsbremse wie sie in den vorgängigen Variationen beschrieben ist an der Aufzugskabine angeordnet. Die Aufzugskabine ist entlang von Führungsschienen geführt und die Aufzugsbremse ist derart angeordnet, dass der Bremssteg, der vorzugsweise zugleich einem Führungssteg der Führungsschiene entspricht, im Zwischenraum zwischen dem zweiten und dem ersten Bremsbelag der Aufzugsbreme angeordnet ist. Vorteilhafterweise sind mindestens zwei Aufzugsbremsen an der Aufzugskabine angeordnet, so dass sie je mit einer von zwei beidseitig der Aufzugskabine angeordneten Führungsschienen zusammenwirken können. Damit kann eine Belastung symmetrisch verteilt werden.

Noch ein weiterer Aspekt der Erfindung betrifft ein Verfahren zum Rückstellen und anschliessenden Halten einer Aufzugsbremse einer Aufzugsanlage in einer Bereitschaftsstellung, wobei die Aufzugsbremse nach einem der Ansprüche 1 bis 5 ausgeführt ist, das Verfahrend zumindest die folgenden Schritte beinhaltet:
- Einschalten einer Mehrzahl von Elektromagneten, um die Aufzugsbremse in ihre Bereitschaftsstellung zu spannen, und anschliessendes
- Abschalten einer Teilmenge der Mehrzahl von Elektromagneten, um die Aufzugsbremse in ihrer Bereitschaftsstellung zu halten.

Vorzugsweise ist eine derartige Aufzugbremse zudem zum Bremsen und Halten einer Aufzugskabine in einer Aufzugsanlage vorgesehen. In einem erweiterten Lösungsvorschlag beinhaltet die Aufzugbremse einen zweiten und einen ersten Bremsbelag. Zwischen dem zweiten und dem ersten Bremsbelag weist die Aufzugsbremse einen Abstand zur Aufnahme eines Bremsstegs einer Führungsschiene der Aufzugskabine oder einer Bremsscheibe eines Aufzugsantriebs auf. Die Aufzugsbremse beinhaltet eine zweite Betätigungseinrichtung, welche ausgelegt ist, um den zweiten Bremsbelag im Bedarfsfall gegen den ersten Bremsbelag zu bewegen und den Bremssteg oder die Bremsscheibe zwischen dem zweiten und ersten Bremsbelag einzuklemmen und zu bremsen. Die Aufzugsbremse beinhaltet weiter eine erste Betätigungseinrichtung, welche ausgelegt ist, um den ersten Bremsbelag gegen den zweiten Bremsbelag zu bewegen und dementsprechend den Bremssteg oder die Bremsscheibe zwischen dem ersten und zweiten Bremsbelag einzuklemmen und zu bremsen.

Vorzugsweise beinhaltet dieDie Bremse somit im Grundsatz zwei Funktionseinheiten, welche im Wesentlichen unabhängig voneinander betätigt werden, unabhängig geprüft werden können und welche in Ihrer Funktion von der anderen Funktionseinheiten oder Betätigungseinrichtung im Wesentlichen unabhängig sind. Im Wesentlichen bedeutet, dass zumindest die Funktion des Auslösens der Bremsens unabhängig voneinander erfolgen kann.

Vorzugsweise beinhaltet die zweite Betätigungseinrichtung eine zweite Zustelleinrichtung, welche den zweiten Bremsbelag im Bedarfsfall von einer Bereitschaftsstellung zum Bremssteg oder zur Bremsscheibe zustellen und anpressen kann und weiter beinhaltet die zweite Betätigungseinrichtung eine zweite Rückstelleinrichtung, welche den zweiten Bremsbelag wiederum von der zugestellten Position in seine Bereitschaftsstellung zurückstellen kann. Vorzugsweise sind die zweite Zustelleinrichtung und die zweite Rückstelleinrichtung durch eine Baugruppe gebildet, welche in der Lage ist den zweiten Bremsbelag zuzustellen und zuzudrücken und dann auch wieder zurückzustellen.

Dies ist vorteilhaft, da mittels dieser zweiten Betätigungseinrichtung die Bremse gesteuert aktiviert und auch wieder deaktiviert werden kann. Sie ist somit hervorragend als Halte- und allenfalls als Notbremse geeignet.
Vorzugsweise beinhaltet die zweite Zustelleinrichtung eine Zustellregelung, mittels derer eine Zustellkraft zumindest in Stufen gesteuert oder geregelt werden kann. Dies ist vorteilhaft, da damit die Aufzugsbremse je nach Beladungszustand der Aufzugskabine und einem dementsprechenden Bremsbedarf angesteuert werden kann.
Vorzugsweise beinhaltet die zweite Zustelleinrichtung einen Spindeltrieb, und dieser Spindeltrieb ist vorzugsweise mittels Elektromotor getrieben. Der Spindeltrieb ist vorzugsweise selbsthemmend ausgeführt, so dass er eine jeweils eingestellte Zustellposition ohne Zufuhr von Energie beibehalten kann.
Dies hat den Vorteil, dass Elektromotoren einfach verfügbar sind und mittels des Spindeltriebs kann der zweite Bremsbelag schnell zu- und weggestellt werden. Bedarfsweise kann der Elektromotor natürlich mittels Getriebe zur Spindel verbunden sein. Damit kann der Motor selbst klein gehalten werden. Die selbsthemmende Ausführung des Spindeltriebs ermöglicht, dass eine eingestellte Zustell- oder Bremskraft ohne weitere Zufuhr von Energie gehalten werden kann.

Vorzugsweise ist die zweite Zustelleinrichtung des zweiten Bremsbelags derart ausgestaltet, dass sie den ersten Bremsbelag - nach einer Betätigung desselben - zusammen mit der zugehörigen Zustell- Mechanik und dem Energiespeicher in ihre gespannte Bereitschaftsstellung zurückdrücken kann und dass sie so den ersten Bremsbelag zurücksetzen kann. Damit kann nach einer Schnellbetätigung der Aufzugsbremse mittels der ersten Betätigungseinrichtung diese und die zugehörige erste Zustelleinrichtung wieder in die gespannte Bereitschaftsstellung gedrückt werden. Damit kann eine spezielle zusätzliche Einrichtung zur Zurückstellung der ersten Betätigungseinrichtung eingespart werden. Nach dem Zurückdrücken der ersten Betätigungseinrichtung muss lediglich die Klinke aktiviert werden, um die erste Betätigungseinrichtung zu halten.
Vorzugsweise weist die Aufzugbremse eine Zentriereinrichtung auf, welche die unbetätigte Aufzugsbremse in einer unbetätigten Lage zentriert, so dass der zweite und der erste Bremsbelag in einer vorbestimmten oder einstellbaren Distanz von der Führungsschiene angeordnet sind. Weiter ist die Aufzugbremse vorteilhafterweise seitlich verschiebbar an der Aufzugskabine befestigt, so dass sie sich unter Wirkung einer von der zweiten und/oder ersten Betätigungseinrichtung der Aufzugsbremse erzeugten Anpressung zur Führungsschiene ausrichten kann. Damit können Querkräfte auf die Kabine und das Schienensystem minimiert werden.

Üblicherweise beinhaltet die Aufzugsanlage eine Aufzugssteuerung zur Steuerung des Aufzugs im Normalbetrieb. Weiter beinhaltet die Aufzugsanlage vorteilhafterweise weiter eine Überwachungseinrichtung zur Überwachung eines ordnungsgemässen Betriebs der Aufzugsanlage. Vorzugsweise steuert die Aufzugssteuerung die zweite Betätigungseinrichtung der Aufzugsbremse und die Überwachungseinrichtung betätigt bei Feststellung eines Fehlverhaltens die erste Betätigungseinrichtung. In der Regel initialisiert die Überwachungseinrichtung bei Feststellung eines Fehlverhaltens im Sinne eines Fail Safe Systems ebenfalls die zweite Betätigungseinrichtung, unabhängig davon ob diese schon durch die Aufzugssteuerung betätigt wurde. Die Betätigung der Aufzugsbremse hat natürlich in jedem Fall Priorität. Dies bedeutet, dass sobald entweder die Aufzugssteuerung oder die Überwachungseinrichtung die Aufzugsbremse zum Schliessen das heisst zum Bremsen ansteuert, erfolgt eine Bremsanforderung. Abhängig von einer Art des Fehlverhaltens kann dabei die Überwachungseinrichtung beispielsweise in einer ersten Aktion lediglich die zweite Betätigungseinrichtung ansteuern, um die Aufzugsbremse zu aktivieren und sie kann dann, sofern eine erwartete Bremsung des Aufzugs ausbleibt in einer Folgeaktion auch die erste Betätigungseinrichtung aktivieren. Damit kann eine Fehlergerechtes reagieren der Aufzugsanlage auf ein fehlerhaftes Verhalten der Anlage erfolgen.

Die Erfindung wird nachfolgend anhand von Ausführungsbeispielen im Zusammenhang mit den beiliegenden Figuren näher erläutert. Die Figuren zeigen:
- Figur 1: eine schematische Seitenansicht einer beispielhaften Aufzugsanlage;
- Figur 2: einen Querschnitt der Aufzugsanlage von Figur 1;
- Figur 3: eine Prinzipdarstellung einer ersten Ausführung einer Aufzugsbremse;
- Figur 4a: eine schematische Darstellung einer möglichen ersten Zustelleinrichtung für die erste Betätigungseinrichtung in einer gespannten Bereitschaftsstellung;
- Figur 4b: die erste Zustelleinrichtung von Figur 4a in einer betätigten Lage;
- Figur 5a: eine schematische Darstellung einer elektromagnetische Halte- und Klinkeneinrichtung für die erste Betätigungseinrichtung in einer gespannten Bereitschaftsstellung;
- Figur 5b: die elektromagnetische Halte- und Klinkeneinrichtung von Figur 5a in einer betätigten Lage;
- Figur 5c: eine Magnetanordnung für die elektromagnetische Halte- und Klinkeneinrichtung von Figur 5a;
- Figur 6: eine andere Magnetanordnung für die elektromagnetische Halte- und Klinkeneinrichtung;
- Figur 7: eine Prinzipdarstellung einer weiteren Ausführung einer Aufzugsbremse;
- Figur 8: die Aufzugsbremse von Figur 7 mit betätigter erster Betätigungseinrichtung;
- Figur 9: die Aufzugsbremse von Figur 7 mit betätigter zweiter Betätigungseinrichtung .

In der Figur 1 ist schematisch ein Aufzugschacht 3 eines Aufzugssystems 1 dargestellt. Das Aufzugssystem 1 umfasst eine Aufzugskabine 2, welche sich an einer Etage E₁ befindet. Weitere Etagen des Aufzugschachtes 3 sind mit E₂ bis Eₙ dargestellt. Das Aufzugssystem 1 der Figur 1 ist als Traktionsaufzugssystem mit einem Gegengewicht 8 ausgebildet, wobei Tragmittel 6 die Aufzugskabine 2 und das Gegengewicht 8 miteinander verbinden und tragen. Die Tragmittel 6 sind unter der Aufzugskabine 2 mittels Tragrollen 7 geführt und werden von einer Treibscheibe 5 einer Antriebsmaschine 4 bedarfsweise getrieben. Als Tragmittel 6 sind üblicherweise Seile oder Riemen verwendet. Eine Aufzugssteuerung 10 ermittelt und steuert die Aufzugsanlage 1. Sie übermittelt einer Antriebssteuerung 11 erforderliche Fahrbefehle und die Antriebssteuerung 11 steuert dementsprechend die Antriebsmaschine 4.

Im Aufzugschacht 3 sind ferner Führungsschienen 9 für die Aufzugskabine 2 und das Gegengewicht 8 vorhanden, welche der Führung und Stabilisierung der Aufzugskabine 2 beziehungsweise des Gegengewichts 8 dienen. Die Aufzugskabine 2 ist mit einer Aufzugsbremse 20 ausgestattet, welche sich unter der Aufzugskabine 2 befindet.

Die Figur 2 zeigt das Aufzugssystem 1 schematisch von oben. Gut ersichtlich sind die Führungsschienen 9, welche jeweils paarweise die Aufzugskabine 2 und das Gegengewicht 8 führen.
In diesem Ausführungsbeispiel sind zwei Aufzugsbremsen 20 seitlich, unterhalb der Aufzugskabine 2 angeordnet. Die zwei Aufzugsbremsen 20 wirken mit jeweils einer Führungsschiene 9 zusammen zum Bremsen und Halten der Aufzugskabine 2. Die Führungsschiene 9 weist einen Bremssteg 9a auf der zum Zusammenwirken mit der Aufzugsbremse ausgestaltet ist. Die Aufzugsbremsen 20 sind als Halte-, Not- und Fangbremse ausgestaltet. Eine gesonderte Fangvorrichtung ist nicht vorgesehen. Die Aufzugsbremse 20 wird einerseits von der Aufzugssteuerung 10 im Normalbetrieb gesteuert. Sie steuert die Aufzugsbremse an, um die Aufzugskabine 2 zu halten, wenn die Aufzugskabine 2 beispielsweise in einer Etage E1 bis En steht oder sie initialisiert eine Notbremsung, wenn beispielsweise unerwartet eine Tür geöffnet wird oder wenn ein anderer Fehler festgestellt wird. Weiter befindet sich an der Aufzugskabine 2 eine Überwachungseinrichtung 13. Diese Überwachungseinrichtung überwacht den Bewegungsverlauf der Aufzugskabine 2 und sie steuert die Aufzugsbremse 20 an, wenn beispielsweise ein Tragmittel 6 reisst. Die Steuerungseinheiten wie Aufzugssteuerung 10, Antriebssteuerung 11, Überwachungseinrichtung 13 sowie benötigte Sensoren, Schalter und weitere Steuereinrichtungen sind über Signalleitungen 12 oder Bussysteme miteinander verbunden. Die verschiedenen Steuerungen können natürlich auch zu gemeinsamen Steuerungen zusammengefasst sein.
Figur 3 zeigt eine Ausführung einer Aufzugsbremse 20, wie sie in der vorgängig beschriebenen Aufzugsanlage verwendet werden kann. Die Aufzugbremse 20 zum Bremsen und Halten einer Aufzugskabine in einer Aufzugsanlage beinhaltet einen zweiten Bremsbelag 21 und einen ersten Bremsbelag 22. Die Bremsbeläge 21, 22 sind in einem Bremsgehäuse 40 der Aufzugsbremse 20 angeordnet. Ein Abstand zwischen den beiden Bremsbelägen 21, 22 ist derart eingestellt, dass der Bremssteg 9a der Führungsschiene 9 dazwischen so angeordnet werden kann, dass bei unbetätigter Stellung der Aufzugsbremse 20 der Bremssteg nicht geklemmt ist. Die unbetätigte Stellung der Aufzugsbremse wird auch als Bereitschaftsstellung bezeichnet. Der Abstand entspricht hierbei einer Breite des Bremsstegs 9a zuzüglich eines Durchfahrtsspiels von etwa 2 mal 1.5 bis 3 Millimeter. In dieser Bereitschaftsstellung kann die Aufzugskabine von der Antriebsmaschine ungehindert verfahren werden.
Die beiden Bremsbeläge 21, 22 sind im Ausführungsbeispiel mehrteilig ausgeführt. Sie bestehen jeweils aus einer Druckplatte 21a, 22a, einer elastischen Zwischenlage 21b, 22b und einem Reibbelag 21c, 22c. Mittels der elastischen Zwischenlage kann beispielsweise eine Aufschlaggeräusch der Bremsbeläge 21, 22 auf den Bremssteg 9a reduziert werden. Als elastische Zwischenlage 21b, 22b kann eine Kunststoffeinlage, eine Federanordnung oder beispielsweise ein eingelegter Gummiring / O-Ring verwendet werden. Im Beispiel sind beide Bremsbeläge 21, 22 mehrteilig ausgeführt. Selbstverständlich kann auch lediglich einer der beiden Bremsbeläge 21, 22, beispielsweise der zweite Bremsbelag 21, mehrteilig ausgeführt sein.
Der zweite Bremsbelag 21 ist mittels einer zweiten Betätigungseinrichtung 24 im Bremsgehäuse 40 angeordnet und bewegbar. Die zweite Betätigungseinrichtung 24 ist im Ausführungsbeispiel als zweite Zustelleinrichtung 26 und zugleich als zweite Rückstelleinrichtung 27 ausgeführt. Mittels eines Elektromotors 30, der einen Spindeltrieb 29 treibt wird der zweite Bremsbelag 21 im Bedarfsfall über eine Zustellregelung 28 zugestellt und auch wieder zurückgestellt. Der Elektromotor 30 kann direkt oder mittels Getriebe auf den Spindeltrieb 29 einwirken.
Der erste Bremsbelag 22 ist mittels einer ersten Betätigungseinrichtung 25 im Bremsgehäuse 40 angeordnet und bewegbar. Die erste Betätigungseinrichtung 25 beinhaltet im Ausführungsbeispiel eine erste Zustelleinrichtung 31. Die erste Zustelleinrichtung 31 besteht im Wesentlichen aus einem Energiespeicher 32. Der Energiespeicher 32 ist als Federspeicher beispielsweise in der Form einer Druckfeder ausgeführt. Der Energiespeicher 32 wird über einen Spannbolzen 34 mittels einer Halte- und Klinkeneinrichtung 36 in einer Bereitschaftsstellung gehalten. Die Feder beziehungsweise der Federspeicher ist hierbei gespannt. Die Halte- und Klinkeneinrichtung 36 besteht im dargestellten Beispiel aus einem Zugmittel 43, welches zum Spannbolzen verbunden ist und welches von einem Elektromagneten 38 gehalten ist. In bestromtem Zustand kann somit der Elektromagnet 38 den ersten Bremsbelag in seiner Bereitschaftsstellung halten. Sobald die Bestromung des Elektromagnets wegfällt, drückt der Energiespeicher 32 den Bremsbelag zu und klemmt damit den Bremssteg 9a fest. Um eine Haltekraft des Elektromagnets 38 klein zu halten, ist das Zugmittel 43 um einen Poller oder Spill 44 geführt. So wird die Haftkraft des Elektromagnets 38 entsprechend der Seilreibungsformel von Euler-Eytelwein erhöht, um eine genügende Spannkraft zum Halten des Energiespeichers bereitstellen zu können.
Eine Zentriereinrichtung 50 hält das Bremsgehäuse 40 bei unbelasteten Bremsbelägen in einer Mittenstellung. Diese Mittenstellung ist derart eingestellt, dass die beiden Bremsbeläge 21, 22 in unbelastetem Zustand, beziehungsweise wenn die Bremsbeläge in ihrer Bereitschaftsstellung sind, symmetrisch in einer Distanz vom Bremssteg 9a positioniert sind. Das Bremsgehäuse 40 ist dazu über Aufnahmen 18 seitlich verschiebbar an der Aufzugskabine 2 befestigbar. Die Aufnahmen 18 sind dazu mit Gleitflächen 19 versehen. Die Aufnahme 18 kann natürlich in einer anderen Konstruktionsart auch mittels Gleitbolzen gemacht sein, auf denen das Bremsgehäuse seitlich verschiebbar gelagert ist. Das Bremsgehäuse weist im Beispiel eine kalottenartige Vertiefung oder Zentriermulde 49 auf. Eine Zentrierkugel 48 wird über eine Zentrierfeder 47, welche mittels einer in Bezug auf die Aufzugskabine 2 beziehungsweise die Aufnahme 18 ortsfesten Einstellschraube 46 vorgespannt ist, in die Zentriermulde 49 gedrückt. Dadurch wird ein seitliches Ausweichen des gesamten Bremsgehäuses 40 ermöglicht und zugleich wird das Bremsgehäuse in kraftlosem Zustand in seiner Mittenstellung zentriert.

Zum Halten der Aufzugskabine im Normalbetrieb oder auch wenn eine Notbremsung erforderlich wird steuert die Aufzugssteuerung 10 die zweite Zustelleinrichtung 26 der zweiten Betätigungseinrichtung 24 an. Der Elektromotor 30 bewegt über den Spindeltrieb 29 den zweiten Bremsbelag 21 in Richtung des Bremsstegs 9a. Sobald der zweite Bremsbelag gegen den Bremssteg 9a drückt, wird das Bremsgehäuse 40 in Richtung der zweiten Betätigungseinrichtung 24 zurückgedrückt (in Figur 3 nach links) wodurch auch der erste Bremsbelag 22 in Kontakt mit dem Bremssteg 9a gebracht wird. Durch weiteres Drehen des Elektromotors 30 wird schlussendlich eine Andrückkraft und entsprechende Bremskraft erzeugt und die Aufzugskabine wird dementsprechend gebremst oder im Stillstand gehalten. Der Spindeltrieb 29 ist vorzugsweise mit geringer Spindelsteigung ausgeführt, so dass eine gewählte Zudrückstellung ohne weitere Energiezufuhr beibehalten wird.

Zum Rückstellen der Aufzugsbremse 20 wird mittels der zweiten Rückstelleinrichtung 27 der Elektromotor 30 zurückgedreht, bis die Bremsbeläge den Bremssteg 9a wiederum freigeben. Die Zentriereinrichtung 50 stellt demnach das Bremsgehäuse 40 wiederum in seine Mittenstellung zurück.

Zum Fangen der Aufzugskabine, wenn beispielsweise die Aufzugskabine droht abzustürzen oder wenn eine unerwartet hohe Fahrgeschwindigkeit festgestellt wird steuert die Überwachungseinrichtung 13 die erste Zustelleinrichtung 31 der ersten Betätigungseinrichtung 25 an. Dabei wird der Elektromagnet 38 stromlos geschaltet und der Energiespeicher stellt den ersten Bremsbelag 22 der Aufzugsbremse schlagartig beziehungsweise sehr schnell zu. Sobald nun der erste Bremsbelag 22 gegen den Bremssteg 9a drückt, wird das Bremsgehäuse 40 in Richtung der ersten Betätigungseinrichtung 25 zurückgedrückt (in Figur 3 nach rechts) wodurch auch der zweite Bremsbelag 21 in Kontakt mit dem Bremssteg 9a gebracht wird. Entsprechend einer eingestellten Andrückkraft des Energiespeichers 32 wird dann der Bremssteg 9a geklemmt und die Aufzugskabine gebremst.

Zum Rückstellen der Aufzugsbremse 20 kann nun die zweite Betätigungseinrichtung 24 benutzt werden. Die zweite Zustelleinrichtung 26 wird angesteuert, um den ersten Bremsbelag 22 zurückzudrücken biss der Bremsbelag 22 an einem Anschlag 41 des Bremsgehäuses 40 anliegt und der Energiespeicher 32 wieder gespannt ist. Die Gegenfeder 45 der Halte- oder Klinkeneinrichtung 36 drückt eine Gegenplatte des Elektromagneten 38 zum Elektromagneten 38. Nach einem Einschalten desselben kann die zweite Betätigungseinrichtung 24 zusammen mit dem zweiten Bremsbelag 22 zurückgefahren werden und die Aufzugsbremse befindet sich wiederum in ihrer Bereitschaftsstellung.
Figur 7 zeigt eine andere Ausführung einer Aufzugsbremse 20, wie sie in der eingangs beschriebenen Aufzugsanlage verwendet werden kann. Im Unterschied zu der Ausführung von Figur 3 sind die zweiten und ersten Bremsbeläge 21, 22 jeweils einteilig ausgeführt. Das Bremsgehäuse 40 ist wie zuvor erläutert gleitend in Aufnahmen 18 geführt und das Bremsgehäuse ist mittels Zentriereinrichtung 50 mittig zum Bremssteg 9a ausgerichtet. Die Halte- und Klinkeneinrichtung 36 ist mittels einer Klinke 37 ausgeführt. Die Klinke 37 ist an einem Ende mittels Elektromagnet 38 gehalten und hält am anderen Ende den Spannbolzen 34 zurück.
Zum Fangen der Aufzugskabine gibt der Elektromagnet 38 die Klinke 37 und damit den Spannbolzen 34 und den Energiespeicher 32 frei. Dadurch wird, wie bereits im Zusammenhang mit Figur 3 erläutert der erste Bremsbelag 22 mit einer durch den Energiespeicher 32 vorbestimmten Andrückkraft F22 gegen den Bremssteg 9a gedrückt, das Bremsgehäuse wird seitlich verschoben, wodurch der Bremssteg 9a schlussendlich geklemmt und gebremst wird. Dieser Zustand ist in Figur 8 dargestellt.
Zum Halten der Aufzugskabine im Normalbetrieb oder auch wenn eine Notbremsung erforderlich wird steuert die Aufzugssteuerung 10 die zweite Zustelleinrichtung 26 der zweiten Betätigungseinrichtung 24 an, wie bereits im Zusammenhang mit Figur 3 erläutert. Vom Elektromotor 30 wird schlussendlich, unabhängig von der ersten Betätigungseinrichtung 25, über den Spindeltrieb 29 eine Andrückkraft F21 und die entsprechende Bremskraft erzeugt und die Aufzugskabine wird dementsprechend gebremst oder im Stillstand gehalten. Dieser Zustand ist in Figur 9 dargestellt. Die gleiche Arbeitsstellung, wie in Figur 9 dargestellt, stellt sich natürlich auch ein, wenn die Aufzugsbremse 20 nach einer Betätigung mittels der ersten Betätigungseinrichtung durch die zweite Betätigungseinrichtung zurückgestellt wird.
Die Halte- und Klinkeneinrichtung 36 der ersten Betätigungseinrichtung 25 kann wie im Rahmen von Figur 3 erläutert unter Zuhilfenahme eines Spills oder eines Pollers optimiert werden. In der Bereitschaftsstellung der Aufzugsbremse 20, hält der Elektromagnet 38 das Zugmittel 43 fest. Das Zugmittel ist beispielswiese zweimal (720°) um den Poller gewickelt. So kann mittels eines Elektro-Haftmagnets 38 von etwa 250 Newton Haltekraft eine Rückhaltekraft von etwa 13 Kilo-Newton (bei einem Poller-Reibwert von etwa 0.4) erreicht werden. Wird der Elektromagnet 38 stromlos geschaltet, wie in der Figur 4b gezeigt, kann der gespannte Energiespeicher den Bremsbelag 22 schnell zustellen. Das Zugmittel 43 wird durch die geringe Gegenfeder 45 unter Spannung gehalten, so dass die Gegenplatte des Elektromagneten 38 beim Zurückstellen wieder in Kontakt mit dem Elektromagneten gebracht wird.

In den Figuren 5a bis 5c ist eine weitere Alternative für die Halte- und Klinkeneinrichtung 36 vorgestellt. Die Bremsplatte 22 ist in Figur 5a mittels Energiespeicher 32 der ersten Zustelleinrichtung 31 vorgespannt. Die Bremsplatte 22 ist vom Spannbolzen 34 gehalten. Der Spannbolzen 34 ist hierbei mittels eines Hebels 42 über einen Hebelpunkt M vom Elektromagneten 38 gehalten. Der Hebelpunkt M definiert durch die resultierende Hebelaufteilung L1/L2 des Hebels 42 erforderliche Magnetkräfte. Wie in Figur 5c ersichtlich handelt es sich beim Elektromagneten 38 um mehrere Elektromagnete 38a bis 38h, also im Beispiel um acht Teilmagnete. Die Elektromagnete 38a bis 38h sind sternförmig um den Spannbolzen 34 angeordnet und jeder der Elektromagnete 38a bis 38h greift üben einen eigenen Hebel 42 am Spannbolzen an. Somit können kostengünstige Kleinmagnete verwendet werden. Allenfalls genügt eine Teilmenge der Elektromagnete 38, um die Aufzugsbremse in der Betriebsstellung zu halten, während zum Zurückstellen alle Elektromagnete eingeschaltet werden. Die Teilmenge der Elektromagnete könnte im Ausführungsbeispiel bedeuten, dass zwei Elektromagnete 38d, 38h genügen, um die Aufzugsbremse in der Betriebsstellung zu halten. Bei einem Stromlos-Schalten der Elektromagnete 38a - 38h wird der Spannbolzen 34 mit dem Bremsbelag 22 vom Energiespeicher 32 in seine Arbeitsstellung gedrückt, wie in Figur 5b ersichtlich.

Anstelle der sternförmigen Anordnung der Elektromagnete, wie vorgängig erläutert können die Elektromagnete auch parallel angeordnet werden und beispielsweise über ein gemeinsame Hebelanordnung 42, wie in Figur 6 dargestellt auf den Spannbolzen einwirken. Natürlich sind auch Kombinationen der Lösungen möglich. So können auch bei der sternförmigen Anordnung von Figur 5c beispielsweise mehrere Doppelhebel 42 verwendet werden, so dass beispielsweise acht mal zwei Elektromagnete auf den Spannbolzen einwirken können.

Die Elektromagnete 38a bis 38h sind in einer Ausführung durch unterschiedliche Konstruktionsformen ausgeführt. So sind in einer Variante sechs der acht Elektromagnete 38a bis 38h, beispielsweise die Elektromagnete 38a, 38b, 38c, 38e, 38f, 38g als Hubmagnete ausgeführt. Die Hubmagnete erzeugen über eine Linearbewegung eine Hub- oder Zugkraft und sie können so den Energiespeicher 32 spannen. Die Teilmenge von zwei restlichen Elektromagneten 38d, 38h sind als Haftmagnete ausgeführt. Sie sind in der Lage den Energiespeicher 32 in seiner vorgespannten Lage zu halten. Die Hubmagnete können somit nach den Spannen abgeschaltet werden. Die Beispielhafte Ausführung mit acht Elektromagneten ist natürlich vom Fachmann nach Massgabe von erforderlichen Kräften unter Berücksichtigung von Einbauraum und Kosten variierbar. Weitere Kombinationen und Abwandlungen sind möglich. So kann die gezeigte Aufzugbremse natürlich auch als Bremse an einem Antrieb eines Fördersteges oder einer Fahrtreppe angebaut Im Weiteren kann die zweite Betätigungseinrichtung anstelle des beispielhaft beschriebenen Spindeltriebs auch hydraulische oder pneumatische Elemente enthalten oder die erste Betätigungseinrichtung kann allenfalls auch eine pyrotechnische Aktuatorik beinhalten. In jedem Fall sind die beiden Betätigungseinrichtungen unabhängig von der anderen in der Lage einen Bremsvorgang einzuleiten.

## Patentansprüche

1. Aufzugbremse zum Bremsen und Halten einer Aufzugskabine (2) in einer Aufzugsanlage (1), mit einer ersten Betätigungseinrichtung (25) zum Betätigen eines ersten Bremsbelags (22), wobei die erste Betätigungseinrichtung (25) zumindest eine erste Zustelleinrichtung (31) und einen Energiespeicher (32) beinhaltet, wobei der Energiespeicher (32) ein Federspeicher ist und wobei diese erste Zustelleinrichtung (31) eine elektro- magnetische Halte- oder Klinkeneinrichtung (36) umfasst, welche den Energiespeicher (32) in geladenem Zustand halten und im Bedarfsfall freigeben kann,
**dadurch gekennzeichnet, dass**
die elektromagnetische Halte- oder Klinkeneinrichtung (36) mehrere Elektromagnete (38, 38a - 38h) beinhaltet, welche mittels einer Hebelübersetzung (L1/L2) direkt oder indirekt auf den Energiespeicher (32) der ersten Zustelleinrichtung (31) einwirken können, wobei zu einem Rückstellen der ersten Betätigungseinrichtung (25) in seine gespannte Bereitschaftsstellung alle der mehreren Elektromagnete (38, 38a - 38h) aktivierbar sind, und zum Halten der ersten Betätigungseinrichtung (25), insbesondere zum Halten im geladenem Zustand, eine Teilmenge der mehreren Elektromagnete aktivierbar sind, und/oder
die elektromagnetische Halte- oder Klinkeneinrichtung (36) ein Zugmittel (43) umfasst, welches den ersten Bremsbelag (22) in seiner gespannten Bereitschaftsstellung halten kann, welches einen Poller oder eine Spill (44) umschlingt und welches mittels mindestens einem Elektromagnet (38, 38a - 38h) über ein loses Ende des Zugmittels (43) haltbar ist.

2. Aufzugbremse nach Anspruch 1, **dadurch gekennzeichnet, dass**
eine Teilmenge der mehreren Elektromagnete (38, 38d, 38h) ausgelegt ist, um den Energiespeicher (32) in seiner gespannten Bereitschaftsstellung zu halten und so den ersten Bremsbelag (22) in einer vorbestimmten oder einstellbaren Distanz vom Bremssteg (9a) oder der Bremsscheibe zu halten.

3. Aufzugbremse nach einem der Ansprüche 1 oder 2, **dadurch gekennzeichnet, dass** zumindest einer der mehreren Elektromagnete (38, 38a - 38h) als Hubmagnet (38, 38a-c, 38e-g) ausgelegt ist und dieser Hubmagnet (38, 38a-c, 38e-g) zumindest beim Zurückbewegen des ersten Bremsbelags (22) in seine gespannte Bereitschaftsstellung aktiviert ist.

4. Aufzugbremse nach einem der Ansprüche 1 bis 3, **dadurch gekennzeichnet, dass** zumindest einer der mehreren Elektromagnete (38, 38a - 38h) als Haftmagnet (38, 38d, 38h) ausgelegt ist und dieser Haftmagnet (38, 38d, 38h) beim Halten des ersten Bremsbelags (22) in seiner gespannte Bereitschaftsstellung aktiviert ist.

5. Aufzugbremse nach einem der Ansprüche 1 bis 4, **dadurch gekennzeichnet, dass** der Energiespeicher (32) mittels eines Spannbolzens (34) spannbar ist und die Halte- oder Klinkeneinrichtung (36) auf diesen Spannbolzen (34) einwirkt.

6. Aufzugsanlage mit einer entlang einer Führungsschiene (9) verfahrbaren Aufzugskabine (2), wobei die Aufzugskabine (2) mit mindestens einer Aufzugbremse (20) nach einem der vorgängigen Ansprüche 1 bis 5 ausgeführt ist und diese Aufzugbremse (20) auf einen an der Führungsschiene (9) angeordneten Bremssteg (9a) einwirken kann.

7. Aufzugsanlage gemäss Anspruch 6, wobei die Aufzugskabine (2) mittels zweier Führungsschienen (9) geführt ist und zwei Aufzugbremsen (20) aufweist, wobei jede der zwei Aufzugbremsen (20) mit einer der beiden Führungsschienen (9) zusammenwirken kann.

8. Verfahren zum Rückstellen und anschliessenden Halten einer Aufzugsbremse (20) einer Aufzugsanlage (1) in einer Bereitschaftsstellung, wobei die Aufzugsbremse (20) nach einem der Ansprüche 1 bis 5 ausgeführt ist, wobei das Verfahren zumindest die folgende Schritte beinhaltet:
- einschalten einer Mehrzahl von Elektromagneten (38, 38a - 38h), um die Aufzugsbremse (20) in ihre Bereitschaftsstellung zu spannen, und anschliessendes
- abschalten einer Teilmenge der Mehrzahl von Elektromagneten (38, 38a-38c, 38e-38g), um die Aufzugsbremse (20) in ihrer Bereitschaftsstellung zu halten.

## Claims

1. Elevator brake for braking and holding an elevator car (2) in an elevator installation (1), comprising a first actuation device (25) for actuating a first brake lining (22), the first actuation device (25) comprising at least one first feed device (31) and an energy accumulator (32), the energy accumulator (32) being a spring accumulator and said first feed device (31) comprising an electromagnetic holding or catch device (36) which can hold the energy accumulator (32) in the loaded state and can release said energy accumulator if required, **characterized in that** the electromagnetic holding or catch device (36) comprises a plurality of electromagnets (38, 38a-38h) which can act directly or indirectly on the energy accumulator (32) of the first feed device (31) by means of a lever transmission (L1/L2), all of the plurality of electromagnets (38, 38a-38h) being activatable in order to reset the first actuation device (25) into the tensioned stand-by position thereof, and some of the plurality of electromagnets being activatable in order to hold the first actuation device (25), in particular in order to hold said device in the loaded state, and/or **in that** the electromagnetic holding or catch device (36) comprises a traction means (43) which can hold the first brake lining (22) in the tensioned stand-by position thereof and which is looped around a bollard or capstan (44) and can be held by means of a free end of the traction means (43), by at least one electromagnet (38, 38a-38h).

2. Elevator brake according to claim 1, **characterized in that** some of the plurality of electromagnets (38, 38d, 38h) are designed to hold the energy accumulator (32) in the tensioned stand-by position thereof and to thus hold the first brake lining (22) at a predetermined or adjustable distance from the brake rod (9a) or brake disk.

3. Elevator brake according to either claim 1 or claim 2, **characterized in that** at least one of the plurality of electromagnets (38, 38a-38h) is designed as a lifting magnet (38, 38a-c, 38e-g) and said lifting magnet (38, 38a-c, 38e-g) is activated into the tensioned stand-by position thereof at least when the first brake lining (22) is moved back.

4. Elevator brake according to any of claims 1 to 3, **characterized in that** at least one of the plurality of electromagnets (38, 38a-38h) is designed as a magnetic clamp (38, 38d, 38h) and said magnetic clamp (38, 38d, 38h) is activated into the tensioned stand-by position thereof when the first brake lining (22) is held.

5. Elevator brake according to any of claims 1 to 4, **characterized in that** the energy accumulator (32) can be tensioned by means of a tensioning bolt (34) and the holding or catch device (36) acts on said tensioning bolt (34).

6. Elevator installation comprising an elevator car (2) that can be moved along a guide rail (9), wherein the elevator car (2) is designed having at least one elevator brake (20) according to any of the preceding claims 1 to 5 and said elevator brake (20) can act on a brake rod (9a) arranged on the guide rail (9).

7. Elevator installation according to claim 6, wherein the elevator car (2) is guided by means of two guide rails (9) and comprises two elevator brakes (20), wherein each of the two elevator brakes (20) can cooperate with one of the two guide rails (9).

8. Method for returning and subsequently holding an elevator brake (20) of an elevator installation (1) in a stand-by position, wherein the elevator brake (20) is designed according to any of claims 1 to 5, wherein the method comprises at least the following steps:
- switching on a plurality of electromagnets (38, 38a-38h) in order to force the elevator brake (20) into the stand-by position thereof, and then
- switching off some of the plurality of electromagnets (38, 38a-38c, 38e-38g) in order to hold the elevator brake (20) in the stand-by position thereof.

## Revendications

1. Frein d'ascenseur, servant à freiner et arrêter une cabine d'ascenseur (2) dans une installation d'ascenseur (1), comportant un premier dispositif d'actionnement (25) servant à actionner une première garniture de frein (22), le premier dispositif d'actionnement (25) comportant au moins un premier dispositif d'avance (31) et un accumulateur d'énergie (32), l'accumulateur d'énergie (32) étant un accumulateur à ressort et ledit premier dispositif d'avance (31) comprenant un dispositif de retenue ou d'encliquetage électromagnétique (36) qui peut retenir l'accumulateur d'énergie (32) dans un état chargé et le relâcher au besoin, **caractérisé en ce que** le dispositif de retenue ou d'encliquetage électromagnétique (36) comporte une pluralité d'électroaimants (38, 38a - 38h) qui, au moyen d'un rapport de transmission de levier (L1/L2), peut agir directement ou indirectement sur l'accumulateur d'énergie (32) du premier dispositif d'avance (31), tous les électroaimants (38, 38a, 38b) étant activables pour ramener le premier dispositif d'actionnement (25) dans sa position d'attente tendue, et une partie de la pluralité d'électroaimants étant activables pour retenir le premier dispositif d'actionnement (25), en particulier pour le retenir dans l'état chargé, et/ou le dispositif de retenue ou d'encliquetage électromagnétique (36) comprend un moyen de traction (43) qui peut retenir la première garniture de frein (22) dans sa position d'attente tendue, qui entoure un bollard ou un cabestan (44) et qui peut être retenu par une extrémité libre du moyen de traction (43) à l'aide d'au moins un électroaimant (38, 38a - 38h).

2. Frein d'ascenseur selon la revendication 1, **caractérisé en ce que** une partie de la pluralité d'électroaimants (38, 38d, 38h) est adaptée pour retenir l'accumulateur d'énergie (32) dans sa position d'attente contrainte, et ainsi retenir la première garniture de frein (22) à une distance prédéterminée ou réglable de l'âme de frein (9a) ou du disque de frein.

3. Frein d'ascenseur selon l'une des revendications 1 ou 2, **caractérisé en ce que** l'un au moins de la pluralité d'électroaimants (38, 38a-38h) est conçu comme un aimant de levage (38, 38a-c, 38e-g) et cet aimant de levage (38, 38a-c, 38e-g) est activé au moins lors du recul de la première garniture de frein (22) jusque dans sa position d'attente contrainte.

4. Frein d'ascenseur selon l'une des revendications 1 à 3, **caractérisé en ce que** l'un au moins de la pluralité d'électroaimants (38, 38a - 38h) est conçu comme un aimant d'adhérence (38, 38d, 38h) et cet aimant d'adhérence (38, 38d, 38h) est activé lorsque la première garniture de frein (22) est retenue dans sa position d'attente contrainte.

5. Frein d'ascenseur selon l'une des revendications 1 à 4, **caractérisé en ce que** l'accumulateur d'énergie (32) peut être tendu au moyen d'un boulon de serrage (34) et le dispositif de retenue ou d'encliquetage (36) agit sur ce boulon de serrage (34).

6. Installation d'ascenseur comprenant une cabine d'ascenseur (2) pouvant être déplacée le long d'un rail de guidage (9), la cabine d'ascenseur (2) étant équipée d'au moins un frein d'ascenseur (20) selon l'une des revendications précédentes 1 à 5 et ce frein d'ascenseur (20) pouvant agir sur l'âme de frein (9a) située au niveau rail de guidage (9).

7. Installation d'ascenseur selon la revendication 6, dans laquelle la cabine d'ascenseur (2) est guidée au moyen de deux rails de guidage (9) et comporte deux freins d'ascenseurs (20), chacun des deux freins d'ascenseur (20) pouvant coopérer avec l'un des deux rails de guidage (9).

8. Procédé de retour puis de retenue d'un frein d'ascenseur (20) d'une installation d'ascenseur (1) dans une position d'attente, le frein d'ascenseur (20) étant conçu selon l'une des revendications 1 à 5, le procédé comprenant au moins les étapes suivantes :
- l'activation d'une pluralité d'électroaimants (38, 38a - 38h) pour contraindre le frein d'ascenseur (20) dans sa position d'attente, puis
- la désactivation d'une partie de la pluralité d'électroaimants (38, 38a-38c, 38e-38g) pour retenir le frein d'ascenseur (20) dans sa position d'attente.
